# EUROPÄISCHE PATENTSCHRIFT

(11) **EP 4 259 539 B1**
(45) Veröffentlichungstag und Bekanntmachung des Hinweises auf die Patenterteilung: **30.07.2025**
(21) Anmeldenummer: 21836370.3
(22) Anmeldetag: 07.12.2021
(51) Int. Cl.: B65D 47/08, B65D 47/12, B65D 55/16

(54) **BEHÄLTERVERSCHLUSS**
CONTAINER CLOSURE
FERMETURE DE RÉCIPIENT

(30) Priorität: 08.12.2020 CH 15552020
(43) Veröffentlichungstag der Anmeldung: 18.10.2023
(73) Patentinhaber: ALPLA Werke Alwin Lehner GmbH & Co. KG, 6971 Hard (AT)
(72) Erfinder: SCHMIDT, Benjamin, 3844 Waldkirchen an der Thaya (AT); MAYER, Erwin, 3862 Eisgarn (AT); SÜSS, Georg, 3820 Raabs an der Thaya (AT)
(74) Vertreter: Swisspat Riederer Hasler Patentanwälte AG
(86) Internationale Anmeldenummer: PCT/EP2021/084532
(87) Internationale Veröffentlichungsnummer: WO 2022/122708

(56) Entgegenhaltungen:
- WO-A1-2006/099771
- US-A1- 2012 260 487
- US-A1- 2013 248 530
- US-B1- 6 170 683
- US-B2- 8 794 460

## Beschreibung

### Gebiet der Erfindung

Die Erfindung betrifft einen Behälterverschluss gemäss Oberbegriff des Anspruchs 1 und eine Kombination aus dem Behälterverschluss und einem Behälter gemäss Oberbegriff des Anspruchs 13.

### Stand der Technik

Aus dem Stand der Technik auf dem Gebiet von Kunststoff-Verschlüssen sind Klappverschlüsse mit einer aufklappbaren Kappe bekannt, welche Kunststoffflaschen verschliessen. Durch die Kappe ist die Flasche besonders rasch wieder zu verschliessen und ist dadurch besonders zur Nutzung während sportlicher Betätigung geeignet. Die Kappe ist mittels eines Scharniers an der Oberseite eines Haltemantels befestigt. Der Haltemantel ist seinerseits auf den Hals einer Flasche aufschraubbar. Der Haltemantel ist an seiner Unterseite mit Sollbruchstegen mit einem Garantiering verbunden, welcher unlösbar an dem Flaschenhals gehalten ist.

Der beschriebene Verschluss ist für kohlensäurehaltige Getränke ungeeignet, da die Kappe nach dem erstmaligen Öffnen durch den Überdruck unkontrolliert und ungewollt aufgedrückt werden kann. Zusätzlich ist der Haltemantel samt der Kappe von der Flasche abschraubbar und daher nicht unverlierbar an der Flasche gehalten. Die untrennbare Verbindung zwischen Klappverschluss und Flasche ist jedoch gemäss der neuesten Gesetzeslage in Europa ein Musskriterium für einen Kunststoffverschluss, welcher eine Flasche aus Kunststoff verschliesst.

In der WO 2007/038991 A1 ist ein Behälterverschluss offenbart, welcher einen Flansch und einen Drehverschluss umfasst. Mit dem Drehverschluss ist ein Schutzdeckel gelenkig verbunden, welcher die Ausgiessöffnung des Behälterverschlusses verschliesst oder freigibt. Der Flansch besteht aus einem ersten und zweiten übereinander angeordneten Zylindermantel, wobei der erste Mantel einen grösseren Durchmesser aufweist als der zweite Mantel. Der erste Mantel weist ein Innengewinde auf und an seinem unteren Ende ist er über Garantiestege mit einem Garantiering verbunden. Der erste Mantel gleicht daher einer üblichen Schraubkappe. Der zweite Mantel weist ein Aussengewinde auf, welches mit einem Innengewinde des Drehverschlusses zusammen wirkt. An dem Drehverschluss ist ein nach innen orientierter Zapfen ausgebildet, welcher mit einer Dichtlippe des Flansches zusammen wirkt. Da sich der Zapfen beim Verdrehen des Drehverschlusses axial zu der Dichtlippe bewegt, lässt sich der Verschluss dosiert öffnen. Dadurch ist er für kohlensäurehaltige Getränke geeignet, da der Überdruck durch Verdrehen des Drehverschlusses dosiert abgebaut werden kann. Nach Ablassen des Überdruckes kann der Schutzdeckel geöffnet werden.

Der Behälterverschluss ist jedoch äusserst kompliziert aufgebaut und dementsprechend teuer in der Herstellung. Insbesondere der Flansch ist durch seinen zweistufigen Mantel kompliziert herzustellen. Dementsprechend teuer ist das entsprechende Spritzgusswerkzeug.

In der US 2012/0260487 A1 ist ein Ausgiesser zum Aufschrauben auf eine Plastikflasche offenbart. Der Ausgiesser umfasst ein Halteelement mit einem Griff und einem Klappdeckel. In das Halteelement wird ein Spund eingeschraubt. Der Klappdeckel ist durch eine Klammer in der Verschlussposition verriegelt. Durch Betätigung der Klammer wird der Klappdeckel entriegelt und kann in die Offenposition verschwenkt werden.

In der US 2013/0248530 A1 ist eine Verschlusseinheit gemäß dem Oberbegriff vom Anspruch 1 offenbart, welche ein Ausgiesselement und eine Verschlusskappe umfasst, wobei die Verschlusskappe dichtend auf dem Ausgiesselement aufgesetzt werden kann und so fest auf dem Ausgiesselement gehalten ist, dass der Überdruck von kohlensäurehaltigen Getränken die Verschlusskappe nicht abdrücken können. An dem Ausgiesselement ist eine Art Aussengewinde ausgeformt, welches mit Haltesegmenten, ausgebildet an der Innenseite der Verschlusskappe, zusammenwirken. An dem Ausgiesselement ist ein Garantiering in typischer Weise an dem Ausgiesselement gehalten. Durch Abschrauben werden Sollbruchstege gebrochen und die Verschlusskappe lässt sich von dem Ausgiesselement abnehmen. Durch das Abschrauben kann der Überdruck in der Flasche kontrolliert abgebaut werden.

In der US 8,794,460 B2 ist ein eine ähnliche Verschlusseinheit wie im letzten Absatz beschrieben, welche ebenfalls einen kontrollierten Druckabbau ermöglicht. Allerdings ist die Verschlusskappe mit einem Gelenk verschwenkbar an dem Ausgiesselement gehalten.

### Aufgabe der Erfindung

Aus den Nachteilen des beschriebenen Stands der Technik resultiert die Aufgabe einen verbesserten Behälterverschluss zu zeigen, welcher möglichst angenehm für den Benutzer in der Bedienung ist und kostengünstig in der Herstellung ist.

### Beschreibung

Die Lösung der gestellten Aufgabe gelingt bei einem Behälterverschluss durch die im kennzeichnenden Abschnitt des Patentanspruchs 1 angeführten Merkmale. Weiterbildungen und/oder vorteilhafte Ausführungsvarianten sind Gegenstand der abhängigen Patentansprüche.

An der Mantelaussenfläche des Ausgiesser ist eine Mehrzahl von Gewindegängen ausgeformt. Dadurch lässt sich der Verdrehwinkel der Verschlusskappe relativ zum Ausgiesser genau definieren. Dies führt dazu, dass sich bestimmen lässt, ab welchem Verdrehwinkel die Kappe aufgeklappt werden kann bzw. bis zu welchem Verdrehwinkel das Aufklappen der Kappe gesperrt ist. Die Steigung der Gewindegänge führt dazu, dass durch Verdrehen der Kappe, diese axial von dem Ausgiesser abgehoben wird. Dadurch kann je nach Grösse des Drehwinkels ein sich in dem Behälter aufgebauter Gasüberdruck kontrolliert abgebaut werden. Zudem lassen sich die Gewindegänge in einer einfach gestalteten und dementsprechend kostengünstigen Spritzgussform herstellen. Ausserdem müssen der Behälterhals und sein Aussengewinde nicht an den Behälterverschluss angepasst sein. Der Behälterverschluss ist daher geeignet auf einen Standardhals einer Flasche aufgeschraubt zu werden.

Die Erfindung zeichnet sich dadurch aus, dass an der Mantelaussenfläche untere Gewindegänge und darüberliegende obere Gewindegänge ausgeformt sind und dass an der Innenseite des Garantierings (19) wenigstens ein erster Zapfen (53) ausgebildet ist, welcher in einen der unteren Gewindegänge (43) eingreift. Dies hat den Vorteil, dass die Kappe in den oberen Gewindegängen geführt werden kann und der Garantiering in den unteren Gewindegängen geführt werden kann.

In einer weiteren bevorzugten Ausführungsform der Erfindung weisen die unteren Gewindegänge einen ersten und zweiten Anschlag auf, welche Anschläge die unteren Gewindegänge begrenzen. Dadurch wird der Verdrehwinkel der Kappe relativ zu dem Ausgiesser eindeutig zwischen dem ersten und zweiten Anschlag definiert.

In einer weiteren bevorzugten Ausführungsform der Erfindung weisen die oberen Gewindegänge einen ersten Anschlag und einen offenen Gewindeauslauf auf. Der offene Gewindeauslauf ermöglicht es, dass die Kappe nach vollständigem Verdrehen relativ zu dem Ausgiesser entriegelt ist und nach oben aufgeklappt werden kann.

Als vorteilhaft erweist es sich, wenn die oberen und unteren Gewindegänge gleich lang sind und deren erste Anschläge vertikal übereinander angeordnet sind. Dadurch verlaufen Bewegungen der Kappe und des Garantierings reibungsfrei und synchron. Dementsprechend ist es auch von Vorteil, wenn die oberen und unteren Gewindegänge gleiche Steigungen besitzen.

Zweckmässigerweise münden die Gewindeausläufe in den oberen Rand des Mantels. Dadurch kann die Kappe nach oben geklappt werden, wenn sie entriegelt ist.

Gemäß der Erfindung ist am freien Rand der Verschlusskappe der Garantiering mit einem Scharnier mit der Kappe verbunden. Der Garantiering ist unlösbar in den unteren Gewindegängen geführt, wodurch auch die Kappe unverlierbar an dem Ausgiesser gehalten ist. Dadurch, dass der Garantiering mit der Kappe zusammenwirkt und nicht mit dem Ausgiesser, kann der Ausgiesser unlösbar an dem Behälterhals befestigt werden. Dieses Merkmal ist für einen einfach gestalteten und unverlierbaren Behälterverschluss von besonderer Bedeutung.

Der erste Zapfen kann zwischen dem ersten und zweiten Anschlag bewegt werden, wodurch der Verdrehwinkel der Kappe und des Garantierings definiert ist. Zudem ist der Garantiering durch eine Mehrzahl von ersten Zapfen unlösbar an dem Ausgiesser gehalten.

Die Erfindung zeichnet sich auch dadurch aus, dass an der Innenseite der Verschlusskappe oberhalb des freien Randes wenigstens ein zweiter Zapfen ausgebildet ist, welcher in einen der oberen Gewindegänge eingreift. Solange der zweite Zapfen in dem oberen Gewindegang läuft, lässt sich die Kappe nicht aufklappen. Erst wenn der zweite Zapfen in den Gewindeauslauf verdreht wird, befindet sich die Kappe in der Entriegelungsposition und der zweite Zapfen kann sich nach oben aus dem Gewindeauslauf hinaus bewegen. Befindet sich der Zweite Zapfen im oberen Gewindegang, so kann die Kappe durch einen Überdruck in dem Behälter nicht weggedrückt werden, da sie von den zweiten Zapfen an dem Ausgiesser gehalten ist.

Mit Vorteil ist in den oberen Gewindegängen und/oder in den unteren Gewindegängen eine Erhebung ausgebildet. Durch die Erhebung wird dem Benutzer angezeigt, dass ein Zapfen an der Erhebung anschlägt und die Kappe durch Überwindung dieser Erhebung entriegelt ist. Der Benutzer erhält daher ein haptisches Feedback darüber, in welcher Position sich die Verschlusskappe befindet.

Zweckmässigerweise weist die Erhebung eine derartige Höhe auf, dass einer der Zapfen beim Verdrehen mit für den Benutzer wahrnehmbarem Widerstand über die Erhebung gleiten kann. Die Erhebung gibt daher lediglich ein Feedback, beschädigt die Zapfen beim oftmaligen Öffnen und Schliessen der Kappe jedoch nicht.

Als zweckmässig erweist es sich, wenn der Behälterverschluss eine Rotationsachse aufweist, um welche die Verschlusskappe mitsamt dem Garantiering relativ zu dem Ausgiesser verdrehbar ist. Der Verschluss ist daher intuitiv und einfach durch Verdrehen der Kappe zu verwenden und ist trotzdem für kohlensäurehaltige Getränke, welche einen Überdruck in der Flasche bilden, geeignet. Durch langsames Verdrehen der Kappe kann ein Überdruck in der Flasche dosiert abgebaut werden. Die Kappe kann auch zuerst geringfügig verdreht werden um abzuwarten, bis der Überdruck abgebaut ist. Dann kann die Kappe über den Widerstand der Erhebung verdreht werden und in die Offenposition geklappt werden. Zudem kann der Verschluss auf Standard-Flaschenhälse aufgeschraubt werden und ist unverlierbar an diesen gehalten.

Als vorteilhaft erweist es sich, wenn der Mantel einen oberen Rand ausgebildet hat, an welchem eine Verbindungsfläche anschliesst, welche den oberen Rand mit dem Stutzen verbindet. Durch die Verbindungsfläche kann der Aussendurchmesser des Stutzens auf ein angenehmes Mass zum Einführen in den Mund reduziert werden. Zudem ermöglicht es die Verbindungsfläche, dass der Mantel auf einen standardmässigen Flaschenhals aufschraubbar ist.

In einer weiteren besonders bevorzugten Ausführungsform der Erfindung ist an der Innenseite des Ausgiessers oberhalb des unteren Randes eine Hinterschneidung vorgesehen, welche für einen unlösbaren Formschluss mit dem Behälter ausgeformt ist. Die Hinterschneidung kann über einen Ringwulst an dem Behälterhals schnappen. Der Ringwulst ist bei jedem Standard-Flaschenhals vorhanden. Die Hinterschneidung ermöglicht es, dass der Ausgiesser auf jeden standardisierten Flaschenhals aufschraubbar ist und trotzdem unverlierbar an diesem gehalten ist.

In einer weiteren bevorzugten Ausführungsform der Erfindung ist am freien Rand der Verschlusskappe wenigstens eine Einbuchtung vorgesehen ist, in welcher der wenigstens eine Sollbruchsteg zur lösbaren Verbindung der Verschlusskappe mit dem Garantiering angeordnet ist. Die Einbuchtung ermöglicht es, dass es eindeutig erkennbar ist, ob der Sollbruchsteg in Takt ist oder gebrochen ist. Dadurch ist sichergestellt, dass die Kappe nicht geöffnet wurde, solange der Sollbruchsteg nicht gebrochen ist.

Zweckmässigerweise weist das Scharnier einen Rastmechanismus auf, durch welchen die Kappe in der Offenposition fixiert ist. Dieser Rastmechanismus kann durch Haltebänder oder ein Filmscharnier realisiert sein, welche beim Verschwenken der Kappe überstreckt werden und sich in der ersten Offenposition wieder verkürzen können.

In einer weiteren bevorzugten Ausführungsform der Erfindung ist an der Innenseite der Kappe ein Aussenring ausgebildet und in der Verschlussposition ist das Ende des Stutzens zwischen dem Aussenring und dem Dichtelement angeordnet. Dadurch ist das Stutzenende mehrfach abgedichtet und es können Gasüberdrücke bis 10 bar abgedichtet werden. Der Aussenring verhindert, dass sich das Stutzenende durch den Überdruck nach aussen verformen lässt und undicht wird.

Zweckmässigerweise ist die Mantelaussenfläche am unteren Rand geriffelt. Dadurch kann der Ausgiesser beim Aufdrehen der Kappe gut gehalten werden.

In einer weiteren bevorzugten Ausführungsform der Erfindung ist an der Innenseite der Verbindungsfläche ein Dichtring ausgebildet. Der Dichtring kann in bekannter Weise als ein «cone sealer» wirken. Der Ausgiesser weist alle Merkmale einer standardmässigen Verschlusskappe auf und kann daher auf jeden standardisierten Flaschenhals aufgeschraubt werden.

Ein weiterer Aspekt der Erfindung betrifft eine Kombination aus dem Behälterverschluss und dem Behälter, welche weiter oben beschrieben wurden. Die Erfindung zeichnet sich auch dadurch aus, dass die Hinterschneidung beim erstmaligen Aufschrauben des Behälterverschlusses auf den Behälterhals mit dem Ringwulst derart formschlüssig zusammenwirkt, dass der Behälterverschluss unlösbar an dem Behälter gehalten ist. Dadurch ist der Behälterverschluss unverlierbar an dem Behälter gehalten. In eleganter Weise wird der Ringwulst, welcher üblicherweise einen Garantiering einer Verschlusskappe hält, für eine formschlüssige unlösbare Verbindung mit dem Ausgiesser genutzt.

Weitere Vorteile und Merkmale ergeben sich aus der nachfolgenden Beschreibung eines Ausführungsbeispiels der Erfindung unter Bezugnahme auf die schematischen Darstellungen. Es zeigen in nicht massstabsgetreuer Darstellung:
- Figur 1:: eine perspektivische Ansicht eines auf einen Behälter aufgesetzten Behälterverschlusses mit einem Ausgiesser und einer Verschlusskappe, welche verschwenkbar an einem Garantiering befestigt ist, wobei der Verschluss geschlossen ist;
- Figur 2:: einen Längsschnitt durch den Behälterverschluss und den Behälterhals;
- Figur 3:: eine perspektivische Ansicht des Behälterverschlusses, wobei die Kappe zum Aufklappen freigegen ist;
- Figur 4:: eine perspektivische Ansicht des Verschlusses, wobei die Kappe aufgeklappt ist;
- Figur 5:: eine Seitenansicht des Ausgiessers;
- Figur 6:: eine perspektivische Ansicht der Verschlusskappe und des Garantierings und
- Figur 7:: eine weitere perspektivische Ansicht auf die Kappe, wobei ein Scharnier zum Aufklappen der Kappe gezeigt ist.

In den Figuren 1 bis 4 ist ein Behälterverschluss gezeigt, welcher gesamthaft mit dem Bezugszeichen 11 bezeichnet ist. Der Verschluss 11 ist auf einen Behälter 13, insbesondere eine Flasche 13 aufgeschraubt. Der Verschluss 11 ist aus einem Kunststoff spritzgegossen und die Flasche ist bevorzugt aus einem Kunststoff geblasen. Die Flasche deckt selbstverständlich auch einen Preform ab, aus dem sie geblasen ist.

Der Verschluss 11 weist einen Ausgiesser 15, eine Verschlusskappe 17 und einen Garantiering 19 auf. Aus dem Ausgiesser 15 kann der Benutzer trinken, wenn die Kappe 17 geöffnet ist (Figur 4) und der Ausgiesser kann auf den Behälter 13 aufgeschraubt werden. Die Kappe 17 kann aus einer Verschlussposition in eine Offenposition und vice versa verschwenkt werden. Die Kappe 17 ist mit einem Scharnier 21 mit dem Garantiering 19 gelenkig verbunden. Der Garantiering 19 ist an dem Ausgiesser 15 gehalten.

Der Ausgiesser 15 weist einen Mantel 23 mit einem unteren Rand 25 und an seinem oberen Rand 26 eine Verbindungsfläche 27 auf. An die Verbindungsfläche 27 schliesst ein Stutzen 29 mit einem kleineren Aussendurchmesser als der Aussendurchmesser des Mantels 23 an. Der Stutzen 29 umrandet eine Ausgiessöffnung 30. Der Stutzen 29 erleichtert durch seinen geringen Aussendurchmesser das Trinken aus dem Behälter 13. An der Mantelinnenfläche ist ein Innengewinde 31 ausgeformt, womit der Mantel 23 auf einen standardmässigen Hals 33 eines Behälters 13 mit einem Aussengewinde 35 aufschraubbar ist. Der standardmässige Behälterhals, insbesondere Flaschenhals 33, weist neben dem Aussengewinde 35 üblicherweise einen Ringwulst 37 und einen Supportring 39 auf. Der Ringwulst 37 ist unterhalb des Aussengewindes 35 angeordnet und der Supportring 39 ist unterhalb des Ringwulstes 37 angeordnet. Üblicherweise dient der Ringwulst der Halterung eines Garantierings einer Standard-Verschlusskappe. An der Innenseite der Verschlusskappe 17 ist ein Dichtelement 41 ausgebildet, welches die Ausgiessöffnung 30 in der Verschlussposition der Kappe 17 flüssigkeits- und gasdicht verschliesst. Der Hals 33 geht in den Behälterkörper 42 über.

An der Mantelaussenfläche sind eine Mehrzahl an unteren Gewindegängen 43 und oberen Gewindegängen 45 ausgeformt. Die unteren Gewindegänge 43 sind nicht offen ausgeführt und sind durch einen ersten und einen zweiten Anschlag 47a,49 begrenzt. Die oberen Gewindegänge 49 weisen hingegen einen offenen Gewindeauslauf 51 und einen ersten Anschlag 47b auf, wodurch die oberen Gewindegänge einseitig offen sind. Die offenen Gewindeausläufe 51 münden in den oberen Rand 26 des Mantels 23.

An der Innenseite des Garantierings 19 sind ersten Zapfen 53 ausgebildet, welche in die unteren Gewindegänge 43 eingreifen. An der Innenseite der Verschlusskappe 17 sind oberhalb des freien Randes 55 zweite Zapfen 57 ausgebildet, welche in die oberen Gewindegänge 45 eingreifen. In den oberen Gewindegängen 45 sind Erhebungen 59 ausgebildet.

An der Innenseite des Ausgiessers 15 ist oberhalb des unteren Randes 25 eine Hinterschneidung 61 vorgesehen. Die Hinterschneidung 61 schnappt beim Aufschrauben des Ausgiessers 15 auf den Behälterhals 33 über den Ringwulst 37. Dadurch ist der Ausgiesser formschlüssig und unlösbar an dem Hals 33 gehalten.

Vor dem erstmaligen Aufklappen der Kappe 17 ist der Garantiering 19 mit einer Mehrzahl von Sollbruchstegen 63 verbunden, welche beim erstmaligen Öffnen der Kappe 17 brechen. Am freien Rand 55 der Kappe 17 ist zumindest eine Einbuchtung 65 vorgesehen. In der Einbuchtung ist ein Sollbruchsteg 63 angeordnet. Die Einbuchtung 65 ermöglicht es, dass einfach zu erkennen ist, ob der Sollbruchsteg 63 unversehrt (Figur 6) oder gebrochen (Figur 3) ist.

An der Innenseite der Kappe17 ist rund um das Dichtelement 41 ein Aussenring 67 ausgebildet. Das Ende des Stutzens 29 ist in der Verschlussposition zwischen dem Dichtelement 41 und dem Aussenring 67 angeordnet, wobei das Dichtelement 41 in den Stutzen ragt. Dadurch ist die Ausgiessöffnung 30 gegenüber einem CO₂ Überdruck eines kohlensäurehaltigen Getränks abgedichtet. An der Innenseite der Verbindungsfläche 27 ist ein Dichtring 69 ausgebildet, welcher in den Hals 33 ragt. Der Dichtring ist als ein konusförmiger Dichtring 69 ausgebildet, wodurch dieser als ein sogenannter «conesealer» wirkt.

Der Mantel weist am unteren Rand der Aussenfläche eine Riffelung 71 auf. Dadurch kann der Ausgiesser 15 gut gehalten werden, wenn die Kappe 17 relativ zum Ausgiesser 15 verdreht wird.

Das Scharnier 21 verbindet die Kappe 17 mit dem Garantiering 19 um welchen die Kappe 17 relativ zu dem Garantiering 15 bzw. dem Ausgiesser 15 aus einer Verschlussposition in eine Offenposition und vice versa verschwenkbar ist. Bevorzugt ist das Scharnier 21 durch ein erstes und zweites Halteband 73a,73b realisiert. Das Scharnier 21 ist derart ausgebildet, dass die Kappe 17 in der Offenposition verrasten kann.

Der Behälterverschluss funktioniert wie folgt:
Der Verschluss 11 wird nach dem Befüllen der Flasche 13 auf den Hals 33 aufgedreht. Hierbei muss der Verschluss 11 solange im Uhrzeigersinn (also in Aufschraubrichtung) verdreht werden, bis die Hinterschneidung 61 über den Ringwulst 37 gedrückt wird und dadurch ein Formschluss realisiert ist. Der Formschluss führt dazu, dass der Verschluss 11 unlösbar an der Flasche 13 gehalten ist und nicht mehr abgeschraubt werden kann. Der Verschluss 11 zeichnet sich dadurch aus, dass der durch kohlensäurehaltige Getränke in der verschlossenen Flasche 13 entstehende Überdruck kontrolliert und intuitiv abgebaut werden kann. Dazu ist die Kappe 17 und der Garantiering 19 relativ zu dem Ausgiesser um die Rotationsachse 75 des Verschlusses 11 zu verdrehen. Wenn die Kappe 17 gasdicht verschlossen ist, ragt das Dichtelement in die Ausgiessöffnung 30 und die zweiten Zapfen 57 sind in den oberen Gewindegängen 45 festgehalten. Dadurch lässt sich die Kappe 17 nicht aufklappen und ist verriegelt.

Beim Verdrehen, welches dem dosierten Öffnen der Kappe 17 dient, gleiten die ersten und zweiten Zapfen 53,57 in den unteren und oberen Gewindegängen 43,45. Die Steigungen der unteren und oberen Gewindegängen 43,45 sind identisch. Entsprechend den Steigungen wird die Kappe 17 in axialer Richtung angehoben. Dadurch kann sie stufenlos angehoben werden. Der Überdruck kann daher je nachdem wie stark die Verschlusskappe 17 und der Garantiering 19 verdreht werden, rascher oder langsamer aus der Flasche 13 entweichen. Beispielsweise wird die Kappe 17 geringfügig verdreht, bis der grösste Druck abgebaut ist und kann dann weiter verdreht werden, um den restlichen Überdruck abzubauen.

Die Kappe 17 und der Garantiering 19 lassen sich weiter verdrehen bis die zweiten Zapfen 57 an den Erhebungen 59 anstossen. Dieses haptische Signal zeigt dem Benutzer an, dass die Verschlusskappe 17 geöffnet werden kann, wenn der durch die Erhebung 59 hervorgerufene Widerstand überwunden wir. Wird dieser Widerstand überwunden so befindet sich die Kappe in einer Entriegelungsposition. Die Erhebung 59 besitzt eine derartige Höhe, dass der zweite Zapfen 57 unbeschadet über diese geschoben werden kann. Zweckmässigerweise wird der Überdruck vollständig abgebaut, bevor sich die Kappe 17 in der Entriegelungsposition befindet. In der Entriegelungsposition befinden sich die zweiten Zapfen 57 im Bereich des offenen Gewindeauslaufs 51. Deshalb ist der Weg für die zweiten Zapfen 57 nach oben frei und die Kappe 17 kann in die Offenposition verschwenkt werden. Durch die spezielle Ausgestaltung des Scharniers 21 mit zwei Bändern 73a,73b kann die Kappe 17 in der Offenposition verrasten. Beim erstmaligen Aufklappen der Kappe 21 brechen die Sollbruchstege 63.

Aus der Entriegelungsposition kann die Kappe 21 nicht weiter verdreht werden, da die ersten Zapfen 53 an den zweiten Anschlägen 49 anschlagen. Durch Umkehren des Öffnungsprozesses kann die Kappe wieder in die gasdichte Verschlussposition rückgeführt werden. Die gasdichte Verschlussposition wird haptisch dadurch angezeigt, dass die ersten und zweiten Zapfen 53,57 an den ersten Anschlägen 47a,47b anschlagen. Bevorzugt ist es daher, wenn die ersten Anschläge 47a,47b der oberen und unteren Gewindegänge 43,45 vertikal übereinander angeordnet sind und die oberen und unteren Gewindegänge 43,45 gleich lang sind.

Der vorliegende Behälterverschluss 11 ist für den Verschluss eines Behälters bzw. einer Flasche 13 geeignet, in welcher ein erhöhter Innendruck vorherrscht bzw. sich aufbaut. Der Verschluss 11 ist daher besonders für kohlensäurehaltige Getränke, abgefüllt in die Flasche 13, geeignet, obwohl er eine verschwenkbare Kappe 21 aufweist.

Durch langsames Verdrehen aus der zweiten Verschlussposition in die zweite Offenposition kann der Innendruck in der Falsche 13 kontrolliert abgebaut werden. Erst in der zweiten Offenposition ist die Kappe zum Verschwenken frei gegeben. Dann lässt sich die Kappe aus der ersten Verschlussposition in die erste Offenposition verschwenken. Der Verschluss ist auch wiederverschliessbar, wodurch ein Ausrauchen der kohlensäurehaltigen Flüssigkeit nach dem erstmaligen Öffnen verhindert werden kann. Zusätzlich ist die Verschlusskappe 11 unverlierbar an der Flasche 13 gehalten.

### Legende:

- 11: Behälterverschluss
- 13: Behälter, insbesondere Flasche
- 15: Ausgiesser
- 17: Verschlusskappe
- 19: Garantiering
- 21: Scharnier
- 23: Mantel
- 25: Unterer Rand
- 26: Oberer Rand
- 27: Verbindungsfläche
- 29: Stutzen
- 30: Ausgiessöffnung
- 31: Innengewinde
- 33: Hals des Behälters
- 35: Aussengewinde
- 37: Ringwulst
- 39: Supportring
- 41: Dichtelement
- 42: Behälterkörper
- 43: Untere Gewindegänge
- 45: Obere Gewindegänge
- 47a,37b: Erster Anschlag
- 49: Zweiter Anschlag
- 51: Offener Gewindeauslauf
- 53: Erste Zapfen
- 55: Freier Rand
- 57: Zweite Zapfen
- 59: Erhebung
- 61: Hinterschneidung
- 63: Sollbruchstege
- 65: Einbuchtung
- 67: Aussenring
- 69: Dichtring
- 71: Riffelung
- 73a,73b: Erstes und zweites Halteband
- 75: Rotationsachse

## Patentansprüche

1. Behälterverschluss (11) aus Kunststoff aufweisend
- einen Ausgiesser (15) mit einem Mantel (23) zum Befestigen des Verschlusses (11) an einem Behälter (13) und zum Trinken aus dem Behälter (13) mit einem unteren Rand (25) und einem an den Mantel (23) anschliessenden und eine Ausgiessöffnung (30) umrandenden Stutzen (29), welcher Ausgiesser (15) an der Mantelinnenfläche ein Innengewinde (31) zum Aufschrauben auf den Hals (33) des Behälters (13) ausgeformt hat und an der Mantelaussenfläche eine Mehrzahl von Gewindegängen (43,45) ausgeformt hat,
- eine mit dem Ausgiesser (15) verbundene Verschlusskappe (17), welche an ihrer Innenseite ein Dichtelement (41) zum Verschluss der Ausgiessöffnung (30) aufweist,
- einen Garantiering (19), welcher am freien Rand der Verschlusskappe mit wenigstens einem Sollbruchsteg (63) mit der Kappe verbunden ist, wobei der Behälterverschluss außerdem umfasst:
- ein Scharnier (21) mit welchem die Verschlusskappe (17) relativ zu dem Ausgiesser (15) aus einer Verschlussposition in eine Offenposition und vice versa verschwenkbar ist, wobei der Garantiering am freien Rand (55) der Verschlusskappe (17) auch mit dem Scharnier (21) verbunden ist,
**dadurch gekennzeichnet,**
**dass** die Gewindegänge (43, 45) als untere Gewindegänge (43) und darüberliegende obere Gewindegänge (45) ausgeformt sind und
**dass** an der Innenseite des Garantierings (19) wenigstens ein erster Zapfen (53) ausgebildet ist, welcher in einen der unteren Gewindegänge (43) eingreift.

2. Behälterverschluss nach Anspruch 1, **dadurch gekennzeichnet, dass** die unteren Gewindegänge (43) einen ersten und zweiten Anschlag (47a,49) aufweisen, welche Anschläge (47a,49) die unteren Gewindegänge (43) begrenzen.

3. Behälterverschluss nach Anspruch 1 oder 2, **dadurch gekennzeichnet, dass** die oberen Gewindegänge (45) einen ersten Anschlag (47b) und einen offenen Gewindeauslauf (51) aufweisen.

4. Behälterverschluss nach Anspruch 3, **dadurch gekennzeichnet, dass** die Gewindeausläufe (51) in den oberen Rand des Mantels (23) münden.

5. Behälterverschluss nach einem der Ansprüche 3 oder 4, **dadurch gekennzeichnet, dass** die oberen und unteren Gewindegänge (43,45) gleich lang sind und deren ersten Anschläge (47a,47b) vertikal übereinander angeordnet sind.

6. Behälterverschluss nach einem der vorangehenden Ansprüche, **dadurch gekennzeichnet, dass** an der Innenseite der Verschlusskappe (17) oberhalb des freien Randes (55) wenigstens ein zweiter Zapfen (57) ausgebildet ist, welcher in einen der oberen Gewindegänge (45) eingreift.

7. Behälterverschluss nach einem der vorangehenden Ansprüche, **dadurch gekennzeichnet, dass** in den oberen Gewindegängen (45) und/oder in den unteren Gewindegängen (43) eine Erhebung (59) ausgebildet ist, wobei die Erhebung (59) eine derartige Höhe aufweist, dass einer der Zapfen (53,55) beim Verdrehen mit für den Benutzer wahrnehmbarem Widerstand über die Erhebung (59) gleiten kann.

8. Behälterverschluss nach einem der vorangehenden Ansprüche, **dadurch gekennzeichnet, dass** der Behälterverschluss (11) eine Rotationsachse (75) aufweist, um welche die Verschlusskappe (17) mitsamt dem Garantiering (19) relativ zu dem Ausgiesser (15) verdrehbar ist.

9. Behälterverschluss nach einem der vorangehenden Ansprüche, **dadurch gekennzeichnet, dass** der Mantel (23) einen oberen Rand (26) ausgebildet hat, an welchem eine Verbindungsfläche (27) anschliesst, welche den oberen Rand (26) mit dem Stutzen (29) verbindet.

10. Behälterverschluss nach einem der vorangehenden Ansprüche, **dadurch gekennzeichnet, dass** an der Innenseite des Ausgiessers (15) oberhalb des unteren Randes (25) eine Hinterschneidung (61) vorgesehen ist, welche für einen unlösbaren Formschluss mit dem Behälter (13) ausgeformt ist.

11. Behälterverschluss nach einem der vorangehenden Ansprüche, **dadurch gekennzeichnet, dass** am freien Rand (55) der Verschlusskappe (17) wenigstens eine Einbuchtung (65) vorgesehen ist, in welcher der wenigstens eine Sollbruchsteg (63) zur lösbaren Verbindung der Verschlusskappe (17) mit dem Garantiering (19) angeordnet ist.

12. Behälterverschluss nach einem der vorangehenden Ansprüche, **dadurch gekennzeichnet, dass** an der Innenseite der Kappe (17) ein Aussenring (67) ausgebildet ist und in der Verschlussposition das Ende des Stutzens (29) zwischen dem Aussenring (67) und dem Dichtelement (41) angeordnet ist.

13. Kombination aus einem Behälterverschluss (11) nach einem der vorangehenden Ansprüche und einem Behälter (13) aufweisend
- einen Behälterkörper (42) zur Aufnahme eines Füllgutes,
- einen an den Behälterkörper (42) anschliessenden Behälterhals (33), welcher eine Entnahmeöffnung (35) umschliesst und an dessen Aussenfläche ein Aussengewinde (35) ausgeformt ist und
- einen Ringwulst (37), welcher unterhalb des Aussengewindes (35) ausgeformt ist,
**dadurch gekennzeichnet,**
**dass** die Hinterschneidung (61) beim erstmaligen Aufschrauben des Behälterverschlusses (11) auf den Behälterhals (33) mit dem Ringwulst (37) derart formschlüssig zusammenwirkt, dass der Behälterverschluss (11) unlösbar an dem Behälter (13) gehalten ist.

## Claims

1. Container closure (11) made of plastic, having
- a spout (15) with a jacket (23) for fastening the closure (11) to a container (13) and for drinking out of the container (13), and having a lower rim (25), and a nozzle (29) adjoining the jacket (23) and surrounding a pouring opening (30), which spout (15) has an internal thread (31) formed on the inner face of the jacket for screwing onto the neck (33) of the container (13) and has a plurality of thread turns (43, 45) formed on the outer face of the jacket,
- a closure cap (17) which is connected to the spout (15) and has on its inner side a sealing element (41) for closing the pouring opening (30),
- a tamper-proof ring (19), which is connected to the closure cap (17) on the free rim (55) of the closure cap (17) by at least one predetermined breaking web (63), wherein the container closure (11) also features
- a hinge (21) with which the closure cap (17) is pivotable relative to the spout (15) from a closed position into an open position and vice versa wherein the tamper-proof ring (19) is connected to the closure cap (17) on the free rim (55) of the closure cap (17) with the hinge (21), as well
**characterized in**
- **that** thread turns (43, 45) are formed as lower thread turns (43) and upper thread turns (45) lying above them and
- **that** at least one first pin (53), which engages in one of the lower thread turns (43), is formed on the inner side of the tamper-proof ring (19).

2. Container closure according to claim 1, **characterized in that** the lower thread turns (43) have a first and a second stop (47a, 49), which stops (47a, 49) delimit the lower thread turns (43).

3. Container closure according to claim 1 or 2, **characterized in that** the upper thread turns (45) have a first stop (47b) and an open thread runout (51).

4. Container closure according to claim 3, **characterized in that** the thread runouts (51) open into the upper rim of the jacket (23).

5. Container closure according to one of claims 3 or 4, **characterized in that** the upper and lower threads (43, 45) are of the same length, and their first stops (47a, 47b) are arranged vertically one above the other.

6. Container closure according to one of the preceding claims, **characterized in that** at least one second pin (57) is formed on the inner side of the closure cap (17) above the free rim (55) and engages in one of the upper thread turns (45).

7. Container closure according to one of the preceding claims, **characterized in that** an elevation (59) is formed in the upper thread turns (45) and/or in the lower thread turns (43), wherein the elevation (59) is of such a height that, during rotation, one of the pins (53, 55) can slide over the elevation (59) with a resistance perceptible to the user.

8. Container closure according to one of the preceding claims, **characterized in that** the container closure (11) has an axis of rotation (75) about which the closure cap (17) together with the tamper-proof ring (19) is rotatable relative to the spout (15).

9. Container closure according to one of the preceding claims, **characterized in that** the jacket (23) has formed an upper rim (26) on which a connecting surface (27) adjoins, which connects the upper rim (26) to the nozzle (29).

10. Container closure according to one of the preceding claims, **characterized in that** an undercut (61) is provided on the inner side of the spout (15) above the lower rim (25), said undercut being formed for a non-detachable form-fit with the container (13).

11. Container closure according to one of one of the preceding claims, **characterized in that** at least one indentation (65) is provided on the free rim (55) of the closure cap (17), in which indentation the at least one predetermined breaking web (63) is arranged for releasably connecting the closure cap (17) to the tamper-proof ring (19).

12. Container closure according to one of the preceding claims, **characterized in that** an outer ring (67) is formed on the inner side of the cap (17), and, in the closed position, the end of the nozzle (29) is arranged between the outer ring (67) and the sealing element (41).

13. Combination of a container closure (11) according to one of the preceding claims and a container (13) having
- a container body (42) for receiving a filling material,
- a container neck (33), adjoining the container body (42) and enclosing a dispensing opening (35), and on the outer surface of said neck an outer thread (35) is formed, and
- an annular bead (37) which is formed below the external thread (35),
**characterized in that**
the undercut (61), when the container closure (11) is being screwed onto the container neck (33) for the first time, interacts in a form-fitting manner with the annular bead (37) in such a way that the container closure (11) is held non-detachably on the container (13).

## Revendications

1. Fermeture de récipient (11) en matière plastique présentant :
- un bec verseur (15) avec une enveloppe (23) pour fixer la fermeture (11) à un récipient (13) et pour boire dans le récipient (13) avec un bord inférieur (25) et un embout (29) qui se rattache à l'enveloppe (23) et qui entoure une ouverture verseuse (30), lequel bec verseur (15) a formé sur la surface intérieure de l'enveloppe un filet intérieur (31) à visser sur le col (33) du récipient (13) et a formé une multitude de pas de vis (43, 45) sur la surface extérieure de l'enveloppe,
- un capuchon de fermeture (17) relié au bec verseur (15) qui présente, sur sa face intérieure, un élément d'étanchéité pour fermer l'ouverture verseuse (30),
- une bague de garantie (19) qui est reliée au capuchon sur le bord libre du capuchon de fermeture (17) avec au moins une patte de rupture (63), la fermeture du récipient (11) comprenant en outre :
- une charnière (21) avec laquelle le capuchon de fermeture peut pivoter par rapport au bec verseur (15) d'une position de fermeture à une position ouverte et vice-versa, la bague de garantie (19) étant également reliée à la charnière (21) sur le bord libre (55) du capuchon de fermeture (17),
**caractérisée en ce**
**que** les pas de vis (43, 45) sont moulés comme des pas de vis inférieurs (43) et des pas de vis supérieurs sus-jacents (45) et
**qu'**au moins un premier tenon (53) qui s'engrène dans l'un des pas de vis inférieurs (43) est formé sur la face intérieure de la bague de garantie (19).

2. Fermeture de récipient selon la revendication 1, **caractérisée en ce que** les pas de vis inférieurs (43) présentent une première et une seconde butée (47a, 49), lesquelles butées (47a, 49) délimitent les pas de vis inférieurs (43).

3. Fermeture de récipient selon la revendication 1 ou 2, **caractérisée en ce que** les pas de vis supérieurs (45) présentent une première butée (47b) et une fin de filetage ouverte (51).

4. Fermeture de récipient selon la revendication 3, **caractérisée en ce que** les fins de filetage (51) débouchent dans le bord supérieur de l'enveloppe (23).

5. Fermeture de récipient selon l'une des revendications 3 ou 4, **caractérisée en ce que** les pas de vis inférieurs et supérieurs (43, 45) sont de même longueur et leurs premières butées (47a, 47b) sont placées verticalement l'une au-dessus de l'autre.

6. Fermeture de récipient selon l'une des revendications précédentes, **caractérisée en ce qu'**au moins un second tenon (57) qui s'engrène dans l'un des pas de vis supérieurs (45) s'engrène sur la face intérieure du capuchon de fermeture (17) au-dessus du bord libre (55).

7. Fermeture de récipient selon l'une des revendications précédentes, **caractérisée en ce qu'**un rehaussement (59) est formé dans les pas de vis supérieurs (45) et/ou dans les pas de vis inférieurs (43), le rehaussement (59) présentant une hauteur telle que l'un des tenons (53, 55) peut glisser, lors de la torsion avec une résistance perceptible pour l'utilisateur, sur le rehaussement.

8. Fermeture de récipient selon l'une des revendications précédentes, **caractérisée en ce que** la fermeture de récipient (11) présente un axe de rotation (75) autour duquel le capuchon de fermeture (17) peut tourner avec la bague de garantie (19) par rapport au bec verseur (15).

9. Fermeture de récipient selon l'une des revendications précédentes, **caractérisée en ce que** l'enveloppe (23) a formé un bord supérieur (36) auquel une surface de jonction (27) se rattache, surface de jonction qui relie le bord supérieur (26) à l'embout (29).

10. Fermeture de récipient selon l'une des revendications précédentes, **caractérisée en ce qu'**au moins une contre-dépouille (61), qui est moulée pour une liaison de forme inamovible avec le récipient (13), est prévue sur la face intérieure du bec verseur (15) au-dessus du bord inférieur.

11. Fermeture de récipient selon l'une des revendications précédentes, **caractérisée en ce qu'**au moins un renfoncement (65) est prévu sur le bord libre (55) du capuchon de fermeture (17), renfoncement dans lequel la au moins une patte de rupture (63) pour la jonction amovible du capuchon de fermeture (17) avec la bague de garantie (19) est placée.

12. Fermeture de récipient selon l'une des revendications précédentes, **caractérisée en ce qu'**une bague extérieure (67) est formée sur la face intérieure du capuchon (17) et, en position de fermeture, l'extrémité de l'embout (29) est placée entre la bague extérieure (67) et l'élément d'étanchéité (41).

13. Combinaison d'une fermeture de récipient (11) selon l'une des revendications précédentes et d'un récipient qui présente
- un corps de récipient (42) pour recevoir une matière de remplissage,
- un col de récipient (33), qui se rattache au corps de récipient (42), qui entoure une ouverture de prélèvement (35) et sur la surface extérieure duquel un filet extérieur (35) est moulé et
- un bourrelet annulaire (37) qui est moulé en dessous du filet extérieur (35),
**caractérisée en ce**
**que** la contre-dépouille, lors du premier dévissage de la fermeture du récipient (11), coopère sur le col du récipient (33) par liaison de forme avec le bourrelet annulaire (37) de telle manière que la fermeture de récipient (11) est maintenue inamovible sur le récipient (13).
